# EUROPÄISCHE PATENTSCHRIFT

(11) **EP 0 941 400 B1**
(45) Veröffentlichungstag und Bekanntmachung des Hinweises auf die Patenterteilung: **29.01.2003**
(21) Anmeldenummer: 98941236.6
(22) Anmeldetag: 27.06.1998
(51) Int. Cl.: F02M 59/46, F02M 59/36

(54) **VENTIL ZUM STEUERN VON FLÜSSIGKEITEN**
LIQUID CONTROL VALVE
SOUPAPE DE COMMANDE DE LIQUIDES

(30) Priorität: 02.10.1997 DE 19743668
(43) Veröffentlichungstag der Anmeldung: 15.09.1999
(73) Patentinhaber: ROBERT BOSCH GMBH, 70442 Stuttgart (DE)
(72) Erfinder: HEINZ, Rudolf, D-71272 Renningen (DE); KIENZLER, Dieter, D-71229 Leonberg (DE); POTSCHIN, Roger, D-74336 Brackenheim (DE); SCHMOLL, Klaus-Peter, D-74251 Lehrensteinsfeld (DE); BOECKING, Friedrich, D-70499 Stuttgart (DE)
(86) Internationale Anmeldenummer: DE9801763
(87) Internationale Veröffentlichungsnummer: WO99018347

(56) Entgegenhaltungen:
- EP-A- 0 477 400
- EP-A- 0 816 670
- DE-A- 3 742 241
- DE-C- 19 519 192

## Beschreibung

### Stand der Technik

Die Erfindung betrifft ein Ventil zum Steuern von Flüssigkeiten gemäß der Gattung des Patentanspruches 1. Durch die DE-C-195 19 192 ist ein solches Ventil bekannt. Dort weist Ventilgliedes einen als Primärkolben bezeichneten Kolbenteil auf, der in einer Bohrung eines im Durchmesser größerer Sekundärkolbens, der mit dem Piezoaktor bewegt wird, angeordnet ist. Beiden Kolben begrenzen ein hydraulischer Raum, derart, daß, wenn der Sekundärkolben durch den Aktor um eine bestimmte Wegstrecke bewegt wird, der Primärkolben des Ventilgliedes um einen um das Übersetzungsverhältnis der Stufenbohrungsquerschnittsflächen vergrößerten Weg entgegen der Stellbewegung des Sekundärkolben bewegt wird. Das Ventilglied, der Primärkolben, der Sekundärkolben und der Piezoaktor liegen auf einer gemeinsamen Achse hintereinander. Der hydraulische Raum ist durch Führungsspalte aufweisende Führungen von Primärkolben und Sekundärkolben von einem angrenzenden Niederdruckraum getrennt. Durch diese soll eine Temperaturausgleich durch den Erhalt einer vollständigen Befüllung des hydraulischen Raumes gewährleistet werden.

Diese Spalte erzeugen aber durch den dort stattfindenden Leckstrom vor allem bei einer durch eine Betätigung bewirkten Druckerhöhung im hydraulische Raum einen Flüssigkeitsverlust, der sich auf die Genauigkeit der Steuerung der Betätigungsphasen des Ventils negativ auswirken kann.

### Vorteile der Erfindung

Das erfindungsgemäße Ventil mit den kennzeichnenden Merkmalen des Patentanspruchs 1 mit der Bemessung der Spalte hat den Vorteil, daß eine optimale Arbeitsfähigkeit des Ventils erhalten bleibt und immer das erforderliche Füllungsvolumen hergestellt wird bei hoher Führungsgenauigkeit und geringen Leckverlusten in den Betätigungsphasen des Ventils.

Eine vorteilhafte Ausgestaltung der Erfindung erfolgt gemäß Patentanspruch 2, bei der nur ein Teil der Länge der Kolben der die Verbindung zwischen den Niederdruckraum und dem Kopplungsraum zwecks Wiederbefüllung festlegenden Kriterien bestimmt und ein restlicher Teil des Kolbens jeweils die Länge bereitstellt, die erforderlich ist, um eine exakte Führung der Kolben zu gewährleisten. Dies erfährt gemäß Patentanspruch 3 noch eine weitere Verbesserung, wobei den Kolben nur noch eine kurze, dem Kopplungsraum nahe Spaltlänge l_{w} vorgesehen wird und gemäß Patentanspruch 4, wo die Flüssigkeit aus dem Niederdruckraum ungedrosselt über den Druckmittelkanal bis ganz nahe an den Spalt l_{w} herangeführt werden kann

Einen wesentliche Verbesserung des erfindungsgemäßen Wiederauffüllens ergibt sich nach Patentanspruch 5, indem in den Niederdruckräumen ein gegenüber dem Umgebungsdruck erhöhter bestimmter Druck eingestellt wird. Das ergibt eine Erhöhung des die Wiederauffüllung des Kopplungsraumes begünstigenden Druckgefälles zum Kopplungsraum hin, wobei dieser Druck gemäß Patentanspruch 12 bereitgestellt wird.

### Zeichnung

Mehrere Ausführungsbeispiele der Erfindung sind in der Zeichnung dargestellt und in der nachfolgenden Beschreibung näher erläutert. Es zeigen: Figur 1 ein Kraftstoffeinspritzventil im Schnitt, Figur 2 ein erstes Ausführungsbeispiel einer Kolbenanordnung an einem Kopplungsraum mit Flüssigkeitsnachspeisung, Figur 3 eine andere Bauart eines Kolbens, Figur 4 eine Abwandlung der Kolbenbauart nach der Figur 3, Figur 5 eine weitere Abwandlung einer Kolbenbauart nach der Figur 3, Figur 6 ein Diagramm über den Zeitablauf der Wiederbefüllung, Figur 7 eine Bauart mit drei Kolben und Figur 8 eine Einspritzanlage mit dem erfindungsgemäßen Kraftstoffeinspritzventil.

### Beschreibung der Ausführungsbeispiele

Das erfindungsgemäße Ventil findet Anwendung bei einem Kraftstoffeinspritzventil, das in wesentlichen Teilen im Schnitt in der Figur 1 wiedergegeben ist. Dieses Einspritzventil weist ein Ventilgehäuse 1 auf, in dem in einer Längsbohrung 2 eine Ventilnadel 3 geführt ist, die auch in hier nicht weiter gezeigter, bekannter Weise durch eine Schließfeder in Schließrichtung vorbelastet sein kann. An ihrem einen Ende ist die Ventilnadel mit einer kegelförmigen Dichtfläche 4 versehen, die an der in den Brennraum ragenden Spitze 5 des Ventilgehäuses mit einem Sitz 6 zusammen wirkt, von dem aus Einspritzöffnungen abführen, die in das Innere des Einspritzventils, hier den die Ventilnadel 3 umgebenden unter Einspritzdruck stehenden Kraftstoff gefüllten Ringraum 7 mit dem Brennraum verbinden, um so eine Einspritzung zu vollziehen, wenn die Ventilnadel von ihrem Sitz abgehoben hat. Der Ringraum ist mit einem weiteren Druckraum 8 verbunden, der ständig in Verbindung mit einer Druckleitung 10 steht, über die dem Kraftstoffeinspritzventil von einem Kraftstoffhochdruckspeicher 9 Kraftstoff unter Einspritzdruck zugeführt wird. Dieser hohe Kraftstoffdruck wirkt auch in den Druckraum 8, und dort auf eine Druckschulter 11, über die in bekannter Weise die Düsennadel bei geeigneten Bedingungen von ihrem Ventilsitz abgehoben werden kann.

Am anderen Ende der Ventilnadel ist diese in einer Zylinderbohrung 12 geführt und schließt dort mit ihrer Stirnseite 14 einen Steuerdruckraum 15 ein, der über eine Drosselverbindung 16 ständig mit einem Ringraum 17 verbunden ist, der, wie auch der Druckraum 8 immer mit dem Kraftstoffhochdruckspeicher in Verbindung steht. Axial führt von Steuerdruckraum 15 eine eine Drossel 19 aufweisende Bohrung ab zu einem Ventilsitz 20 eines Steuerventils 21. Mit dem Ventilsitz wirkt ein Ventilglied 22 des Steuerventils zusammen, das in abgehobenem Zustand eine Verbindung zwischen dem Steuerdruckraum 15 und einem Niederdruckraum 18 herstellt, der ständig mit einem Entlastungsraum verbunden ist. In dem Niederdruckraum 18 ist eine das Ventilglied 22 in Schließrichtung belastende Druckfeder 24 angeordnet, die das Ventilglied 22 auf den Ventilsitz 20 hin beaufschlagt, so daß in Normalstellung des Steuerventils diese Verbindung des Steuerdruckraumes 15 verschlossen ist. Da die stirnseitige Fläche der Ventilnadel 3 im Bereich des Steuerdruckraumes größer ist als die Fläche der Druckschulter 11, hält derselbe Kraftstoffdruck im Steuerdruckraum, der auch in dem Druckraum 8 vorherrscht nun die Ventilnadel 3 in geschlossener Stellung. Ist das Ventilglied 22 jedoch abgehoben, so wird der Druck im über die Drosselverbindung 16 abgekoppelten Steuerdruckraum 15 entlastet. Bei der nun fehlenden oder reduzierten Schließkraft öffnet die Ventilnadel 3 ggfs. entgegen der Kraft einer Schließfeder schnell und kann andererseits sobald das Ventilglied 22 wieder in Schließstellung kommt, in Schließstellung gebracht werden, da sich von diesem Zeitpunkt an über die Drosselverbindung 16 der ursprüngliche hohe Kraftstoffdruck im Steuerdruckraum 15 dann schnell wieder aufbaut.

Das erfindungsgemäße Steuerventil weist einen zu seiner Betätigung bestimmten Kolben 25 auf, der auf das Ventilglied 22 wirkt und durch einen nicht näher dargstellten Piezoaktor 32 betätigbar ist. Der Kolben 25 ist in einer in einem Gehäuseteil 26 des Kraftstoffeinspritzventils angeordneten Führungsbohrung 28 dicht geführt und begrenzt , wie man der Figur 2 entnimmt, mit seiner Stirnfläche 29 einen Kopplungsraum 30, der auf seiner gegenüberliegenden Wand von einem in einer Bohrung 65 Aktorkolben 31 größeren Durchmessers abgeschlossen ist, der Teil des Piezoaktors 32 ist und der zusätzlich auch durch eine im Kopplungsraum 30 angeordente Federscheibe 66 mit dem Piezoaktor 32 kraftschlüssig gekopppelt werden kann. Die Rückführung des Aktorkolbens zusammen mit dem Piezoaktor 32 kann auch in anderer geeigneter Weise erfolgen. Beide Kolben 25 und 31 sind in ihren Bohrungen dicht geführt. Der Kopplungsraum 30 dient aufgrund der unterschiedlichen Kolbenflächen der beiden Kolben 25 und 31 als Übersetzerraum, indem er einen konstruktionsbedingten kleinen Hub des Piezoaktorkolbens 31 in einen größeren Hub des das Steuerventil 21 betätigenden Kolbens 25 übersetzt. Bei Erregung des Piezoaktors 32 wird der Kolben 25 so verstellt, daß das Ventilglied 22 von seinem Sitz 20 abhebt. Das hat eine Entlastung des Steuerdruckraumes 15 zur Folge, was wiederum das Öffnen der Ventilnadel 3 bewirkt.

In der Figur 2 sind der Kopplungsraum 30 und die beiden Kolben 25 und 31 losgelöst vom Ventilgehäuse 1, dargestellt. Es sind in dem Gehäuseteil 26 der Niederdruckräume 18 auf der Seite des Kolbens 25 und ein Niederdruckraum 33 auf der dem Kopplungsraum 30 abgekehrten Seite des Kolbens 31 vorgesehen. Die Zylinderbohrungen für die Kolben 25 und 31 weisen Spalte 35 und 36 von einer Breite s₁ und s₂ auf, über welche die Niederdruckräume 33 und 18 mit dem Kopplungsraum 30 in Verbindung stehen. Die Länge des Spaltes 35 ist mit l₁ und die des Spaltes 36 mit l₂ bezeichnet und der Durchmesser des Kolbens 31 ist d₁ und der des Kolbens 25 ist d₂.

Zur Betätigung des Ventilglieds 22 wird der Piezoaktor 32 erregt und in der Folge der Aktorkolben 31 verstellt. Dies führt zu einer Druckerhöhung im Kopplungsraum 30, die wiederum in einer Verstellung des Kolbens 25 zusammen mit dem Ventilglied 22 resultiert. Wegen der unterschiedliche Durchmesser der Kolben, bewegt sich dabei der Kolben 25 weiter als der Aktorkolben 31. Die Druckerhöhung im Kopplungsraum führt zu Leckverlusten von Koppelraumflüsssigkeit über die Leckspalte zwischen den Kolben 25 und 31 und ihrer Führung in den Bohrungen. Die Zeit in der zur Betätigung des Ventilglieds ein hoher Druck im Kopplungsraum herrscht sind jedoch kurz im Vergleich zu den Zeiten, den Belastungspausen, die dazwischen liegen.

Damit der Kopplungsraum 30 bei einer bei der Arbeit des Ventils entstehenden hohem Druck im Kopplungsraum im Laufe der Zeit nicht über die Spalte 35 und 36 leergepumpt wird, wird es gemäß der Erfindung ermöglicht, in den Belastungspausen, auch bei verhältnismäßig niedrigen Drücken in den Niederdruckräumen 18 und 33 eine schnelle Wiederbefüllung des Kopplungsraumes 30 zum Ausgleichen eines entstandenen Flüssigkeitsverlustes zu erreichen. Dies wird dadurch begünstigt, daß der Aktorkolben sich mit dem Piezoaktor bei Nichterregung zurückbewegt. Vorteilhaft wird dies dadurch unterstützt, wenn der Aktorkolben zum Piezoaktor hin von einer Rückstellkraft beaufschlagt wird, die vorzugsweise durch die sich im Kopplungsraum abstützenden Feder 57 bereitgestellt wird.

Es müssen zu dieser Wiederauffüllung die beiden Kolben 25 und 31 und ihre Führungen auf besondere Weise geometrisch ausgelegt werden, um eine optimale Arbeitsfähigkeit der Anordnungund ein immer wieder Herstellen des Füllvolumens des Kopplungsraumes 30 zu erzielen. Anzustreben ist ein geometrisches Verhältnis nach der folgenden Gleichung als Leckratenkennwert:$\frac{{\text{n · d · s}}^{\text{3}}}{{\text{V}}_{\text{0}} \text{.l}} \text{≥ 4}$ worin
d = mittlerer Kolbendurchmesser in mm
s = Spaltgröße in µm
l = Dichtspaltlänge in mm,
n = die Anzahl der Dichtspalte bzw. Kolben und
V₀ = das Ausgangsvolumen des Kopplungsraumes in mm³ sind,
besser noch ein Verhältnis:$\frac{{\text{n · d · s}}^{\text{3}}}{{\text{V}}_{\text{0}} \text{.l}} \text{≥ 8}$

Ab einem solchen Verhältnis ist eine schnellst mögliche Wiederbefüllung gegeben, ohne daß Toleranzen, insbesondere in den Spalten 35 und 36 einen größeren Einfluß auf die Dauer der Wiederbefüllung haben. Aus dem obigen Verhältnis folgt, daß die Spalte und der Kolbendurchmesser tendentiell groß und das Ausgangsvolumen und die Dichtspaltenlänge klein zu wählen sind. Dieser Leckratenkennwert von ≥ 8 sollte aber nicht zu groß gewählt werden, da sonst die Leckrate zu groß wird und die Kopplungsfunktion, d.h. die hydraulische Steifigkeit des Kopplungsraumfüllvolumens und damit der Hub sinkt. Um die für das Schalten des Ventils notwendige Steifigkeit des Kopplungsraumes 30 so groß wie möglich zu halten, muß das Ausgangsvolumen V₀ des Kopplungsraumes so klein wie möglich sein.

Soll aus Gründen der Führungsgenauigkeit und der damit konstant zu haltenden Spaltgeometrie bei den beiden Kolben 25 und 31 die Spalte 35 und 36 nicht zu groß und die Kolbenlängen l₁ und l₂ nicht zu klein gewählt werden und trotzdem der Kennwert $\frac{{\text{n · d · s}}^{\text{3}}}{{\text{V}}_{\text{0}} \text{.l}}$ ≥ 4 sein, dann können für die Kolben 25 und 31 Bauarten verwendet werden, wie sie in den Figuren 3, 4 und 5 dargestellt sind und bei denen die hydraulisch wirksame Dichtspaltlänge reduziert ist, d.h. auf eine den obigen Kennwert festlegende kurze Länge beschränkt wird.

In der Figur 3 ist ein Kolben 37 gezeigt, dessen Längenabmessung 1 zweimal durch Ringnuten 38 und 39 unterbrochen ist, um bei kurzer Dichtspaltlänge weit auseinanderliegende Führungsteile zu bekommen , wodurch die Führungsgenauigkeit erhöht wird. Die zwischen der Ringnut 39 und 38, dem Niederdruckraum 18 bzw. 43 und dem Kopplungsraum 30 liegenden Spaltlängen sind kürzer als die ursprüngliche Gesamtlänge des Kolbens. Das ergibt ein für die Befüllung günstigeres geometrisches Verhältnis nach der oben stehender Formel für den Leckratenkennwert bei sehr guter Führungsgenauigkeit.

Bei der Bauart nach der Figur 4 hat ein Kolben 40 eine Ringnut 41, die nahe am Kopplungsraum 30 angeordnet ist und somit dort eine kurze wirksame Spaltlänge l_{w} definiert. Diese kurze Spaltlänge geht allein in den Ergebniswert nach obenstehender Formel ein. Der dieser wirksamen Spaltlänge folgende Kolbenteil, dient als notwendiger Führungsteil, der aber auf den sich aus obiger Formel ergebenden Wert keinen Einfluß hat. Auf diese Weise kann der günstige Wert für die Wiederbefüllung in den Belastungspausen in einfacher und sicherer Weise erzielt werden.

Schließlich ist in der Figur 5 ein Kolben 42 dargestellt, der ausgehend von der Ausführung nach Figur 4 mit kurzer Dichtspaltlänge gemäß dem Kolben 40 dadurch modifiziert ist, daß hier von der Ringnut 43, die der Ringnut 41 von Figur 4 entspricht, eine oder mehrere seitliche Abflachungen 44 zum Kolbenende hin abführen. Bei einer solchen Bauart ist die sehr kurze Spaltlänge l_{w} erreicht, die die obige Forderung erfüllt und trotzdem ist die Führung des Kolbens 42 verhältnismäßig lang und damit genau. Die durch die Ringnut 43 und die seitliche Abflachungen 44 gebildete Spaltenbreite ist hydraulisch so groß, daß sie für eine Dichtfunktion unwirksam ist, und der durch ihre Länge bestimmte Kolbenteil nur als Kolbenführung wirkt und nicht in das Ergebnis des Leckratenkennwertes eingeht. Die Abflachung 44 ist als Druckmittelkanal anzusehen, durch den die Ringnut 43 vom angrenzendem Niederdruckraum mit Druckmittel versorgt wird. Diese Abflachung kann aber auch in anderer Form verwirklicht werden, z.B. auch als Bohrung oder eine andere Art von Kanal zwischen Ringnut 43 und Niederdruckraum.

Die Figur 6 zeigt ein Diagramm, das anhand von drei Kurven 45, 46 und 47 die unterschiedliche Dauer der Wiederbefüllung im Verhältnis zur Zeitdauer des Anstehens des Arbeitsdruckes im Kopplungsraum und bei verschiedenen Umgebungsdrücken erkennen läßt. Auf der Ordinate ist ein Zeitverhältnis aufgetragen , das von der Zeit bestimmt ist, die erforderlich ist, den Kopplungsraum auf einen bestimmten Druck, z.B. 90% des Umgebungsdruckes wieder aufzufüllen und auf der Abszisse aufsteigend die Werte der Leckratenkenngröße, die sich bei unterschiedlichen Parametern und zwei Spalten, d.h. zwei Kolben, den Kolben 25 und 31, aus obiger Formel ergeben. Es ist zu erkennen, daß die Wiederbefüllung bei großen Spalten, d.h. mit größer werden der sich aus obiger Formel ergebenden Werten schneller und günstiger abläuft. Umgekehrt ergeben sich, bei Leckratenkennwerten < 4 Zeiten die in Unendliche gehen. Wesentlich geht dabei auch der Druck ein, der im Niederdruckraum herrscht. Mit zunehmendem Druck ergibt sich ein schnellere Wiederbefüllung.

In der Figur 7 ist eine Bauart mit 3 Kolben dargestellt und zwar mit dem bereits beschriebenen Aktorkolben 31 und mit dem Kopplungsraum 30. Hier ist jedoch ein das Steuerventil 21 betätigender Kolben als Stufenkolben ausgebildet, der mit zwei Kolben 49 und 50 versehen ist. Demzufolge gibt es hier insgesamt 3 Spalten, über die Flüssigkeit aus dem Kopplungsraum austreten kann und über die der Kopplungsraum 30 wiederbefüllt werden muß. Auch für eine solche Bauart ist die erfindungsgemäße Wiederbefüllung anwendbar. Sie ist darüber hinaus auch für Einrichtungen mit mehr als drei Kolben brauchbar.

Bei einer Einspritz-Anlage, wie sie vereinfacht in der Figur 8 abgebildet ist, ist pro Motorzylinder eine Einspritzventil 51 verwendet, wie es anhand der Figur 1 bereits abgehandelt wurde. Das Einspritzventil 51 ist einerseits über eine Zuleitung 52 an einen Hochdruckspeicher 53 und andererseits über eine Rückleitung 54 an einen Niederdruckbehälter 55 (Tank) angeschlossen. Außerdem gehören zur Einspritz-Anlage eine Kraftstoffpumpe 56, eine Hochdruckpumpe 57, ein Überströmventil 58, ein Druckregelventil 59, ein Druckbegrenzer 60, ein Durchflußbegrenzer 61 und ein elektronisches Steuergerät 62.

Gemäß der Erfindung ist nun in die Rückleitung 54, die vom Einspritzventil 51 zum Behälter 55 geführt ist, ein Druckhalteventil 63 eingesetzt, das auf einen Druck von 10 bis 20 bar eingestellt ist. Die Rückleitung 54 muß dann entsprechend stabil ausgebildet werden. Im Einspritzventil 51 sind, wie bereits beschrieben, die beiden Niederdruckräume 18 und 34, die auf den beiden auf den Kopplungsraum 30 abgekehrten Seiten des Aktorkolbens 31 und des das Ventilglied 22 betätigenden Kolbens 25 liegen, an den Niederdruck angeschlossen, und dieser Niederdruck wird nun durch das Druckhalteventil 63 auf einem erhöhtem Niveau von z.B. 10 bis 20 bar gehalten.

Eine solche Maßnahme bewirkt dann eine schnelle Wiederbefüllung des Kopplungsraumes 30 über die Spalte 35 und 36 (vgl. Figur 2) nach der Gleichung$\text{Q =} \frac{{\text{π · d · s}}^{\text{3}}}{\text{12 · η · l}} \text{· (P0 - Pkopp)}$ worin Q die Durchflußmenge, d der Kolbendurchmesser, s das Spaltmaß und η die dynamische Viskosität und l die Leckspaltlänge sind.

Die Verwendung eines Rückhalteventils 63 ist insbesondere dann empfehlenswert, wenn die Druckdifferenz zwischen dem nach dem Aktorhub auf etwa 0 bar gefallenen Druck im Kopplungsraum 30 und dem Umgebungsdruck von 1 bar bis zum nächsten Einspritzvorgang des Verbrennungsmotors (z.B. 25 ms bei einer Motordrehzahl von 4800 Umin) zu einer Wiederbefüllung des Kopplungsraumes 30 nicht ausreicht. Mit dem auf 10 bis 20 bar erhöhten Differenzdruck läßt sich der Kopplungsraum 30 in dem zur Verfügung stehenden kurzen Zeitraum mit Sicherheit wieder befüllen. Vorteilhaft dabei ist, daß pro Motor nur ein einziges Druckhalteventil 63 benötigt wird.

## Patentansprüche

1. Ventil zum Steuern von Flüssigkeiten mit einem Ventilglied (22), das gegen die Kraft einer Feder (24) durch einen Kolben (25) betätigbar ist der mit seiner Stirnseite einen hydraulischen Kopplungsraum (30) als bewegliche Wand abschließt, welcher Kopplungsraum andererseits von der Stirnseite eines einen größeren Durchmesser als der des Kolbens (25) aufweisenden Aktorkolbens (31) begrenzt wird, der Teil eines Piezoaktors (32) ist, durch dessen Arbeitshub eine Druckerhöhung im Kopplungsraum (30) erzeugbar ist, durch die der Kolben (25) gegen die Kraft der Druckfeder (24) verstellbar ist, und mit je einem Niederdruckraum (18 bzw. 33) auf den beiden dem Kopplungsraum (30) abgekehrten Seiten des Aktorkolbens (31) und des das Ventilglied (22) betätigenden Kolbens (15) in dem Lecköldruck herrscht und mit einem zwischen den Außenumfang von Kolben (25) und Aktorkolben (31) und jeweils der diese Kolben führenden Bohrungen (28, 65) liegendem Spalt (35, 36), der so bemessen ist, daß der Kopplungraum (30) dann, wenn in diesem keine Druckerhöhung vorhanden ist, aus den Niederdruckräumen über diesen Spalt wieder aufgefüllt wird zum Ausgleich von während der Druckerhöhungszeiten, auftretenden Leckverlusten über diesen Spalt in die Niederdruckräume hinein **dadurch gekennzeichnet, daß** für die Länge und die Breite der Spalte bezogen auf das vom Kopplungsraum beanspruchte größte Volumen in den Zeiten, in denen keine Druckerhöhungen vorliegen, für ein Wiederbefüllen folgendes geometrisches Verhältnis eingehalten wird:$\frac{{\text{n · d · s}}^{\text{3}}}{{\text{V}}_{\text{0}} \text{.l}} \text{≥ 4, vorzugweise ≥ 8}$ wobei V₀ das Volumen des Kopplungsraumes (30) in mm³, n die Zahl der Spalten ist, die vom Kopplungsraum (30) abführen, s die Breite der Spalte in µm, l die Länge der Spalte in mm und d der mittelere Durchmesser der Kolben in mm ist.

2. Ventil nach Anspruch 1, **dadurch gekennzeichnet, daß** der Kolben (25) zur Betätigung des Ventilgliedes (22) und/oder der Aktorkolben (31) in der Länge ihrer Führung in der Bohrung (28) bzw. der Bohrung (65) durch wenigstens eine Ringnut ( 38, 39, 41, 43) unterteilt ist

3. Ventil nach Anspruch 2, **dadurch gekennzeichnet, daß** zwischen dem Kopplungraum (30) und der wenigsten einen Ringnut (41, 43) eine kurze Spaltlänge l_{w} definiert ist, die das geometrische Verhältnis erfüllt und die jenseits der wenigstens einen Ringnut (41, 43) liegenden Teile des Kolbens als der Führung dienende Teile (40, 42) ausgebildet sind.

4. Ventil nach Anspruch 3, **dadurch gekennzeichnet, daß** zwischen der wenigstens einen Ringnut (43) und der dem Niederdruckraum (18, 34) zugewandten Seite des Kolbens (42) ein Druckmittelkanal (44) vorgesehen ist, durch den die Ringnut ungedrosselt mit Druckflüssigkeit versorgt wird.

5. Ventil nach einem der vorstehenden Ansprüche, **dadurch gekennzeichnet, daß** der Druck in den Niederdruckräumen auf einem bestimmten, gegenüber dem Umgebungsdruck erhöhten Niveau haltbar ist.

6. Einspritzsystem mit Hochdruckpumpe, Hochdruckspeicher und Niederdruck-Behälter mit einem Ventil nach Anspruch 5, **dadurch gekennzeichnet, daß** an der an den Niederdruck-Behälter (55) angeschlossene Niederdruckseite, die mit dem Niederdruckräumen (18,33) des Ventils verbunden sind, ein Druckhalteventil (63) in einer Rückleitung (54) eingesetzt ist, das auf einen Druck über 1 bar eingestellt ist. (Figur 8).

7. Einspritzsystem mit Hochdruckpumpe, Hochdruckspeicher und Niederdruck-Behälter mit einem Ventil nach Anspruch 5 oder 6, **dadurch gekennzeichnet, daß** das der in den Niederdruckräumen (18, 33) wirksame Druck auf 10 bis 20 bar eingestellt ist.

## Claims

1. Valve for controlling liquids, with a valve member (22), which is actuatable, counter to the force of a spring (24), by a piston (25), which, with its end, closes off a hydraulic coupling chamber (30) as a moveable wall, which hydraulic coupling chamber (30) is bounded at the other end by the end of an actuator piston (31), which has a larger diameter than that of the piston (25) and is part of a piezoelectric actuator (32), by means of the working stroke of which an increase in the pressure in the coupling chamber (30) can be produced, by means of which the piston (25) can be adjusted counter to the force of the compression spring (24), and with respective low-pressure chambers (18 and 33) on the side of the actuator piston (31) and the side of the piston (15) that actuates the valve member (32) which face away from the coupling chamber (30), in which chambers a leakage-oil pressure prevails, and with a gap (36) located between the outer circumference of the piston (25) and a guide bore (28) and a gap (35) located between an outer circumference of the actuator piston (31) and a bore (65), the said bores guiding these pistons, the gaps being dimensioned in such a way that whenever there is no pressure increase in the coupling chamber (30), the coupling chamber (30) is refilled from the low-pressure chambers via the said gaps (28 and 65) to compensate for leakage losses via these gaps into the low-pressure chambers that occur during pressure-increasing periods,
**characterized in that**, for refilling, the following geometric relationship is adhered to for the length and width of the gaps, based on the largest volume occupied by the coupling chamber in the times during which there are no pressure increases:$\frac{\text{n} \text{·} \text{d} \text{·} {\text{s}}^{\text{3}}}{{\text{V}}_{\text{0}} \text{·} \text{l}} \text{≥ 4, preferably ≥ 8}$ in which V₀ is the volume of the coupling chamber (30) in mm³, n is the number of gaps that lead away from the coupling chamber (30), s is the width of the gaps in µm, l is the length of the gap in mm, and d is the mean diameter of the pistons in mm.

2. Valve according to Claim 1, **characterized in that** the piston (25) for actuating the valve member (22) and/or the actuator piston (31) is/are subdivided along the length of its/their guidance in the bore (28) and/or the bore (65) by at least one annular groove (38, 39, 41, 43).

3. Valve according to Claim 2, **characterized in that** between the coupling chamber (30) and the at least one annular groove (41, 43), a short gap length l_{w} is defined, which complies with the geometric relationship, and the parts of the piston located on the far side of the at least one annular groove (41, 43) are embodied as parts (40, 42) used for guidance.

4. Valve according to Claim 3, **characterized in that**, between the at least one annular groove (43) and the side of the piston (42) facing the low-pressure chamber (18, 34), a pressure-fluid conduit (44) is provided, by which the annular groove is supplied with pressure fluid in an unrestricted manner.

5. Valve according to one of the preceding claims, **characterized in that** the pressure in the low-pressure chambers can be held at a certain level, which is raised compared to the ambient pressure.

6. Injection system with a high-pressure pump, a high-pressure reservoir, and a low-pressure container, with a valve according to Claim 5, **characterized in that** on the low-pressure side, which is connected to the low-pressure container (55) and to the low-pressure chambers (18, 33) of the valve, a pressure-holding valve (63), which is set to a pressure of over 1 bar, is inserted into a return line (54) (Figure 8).

7. Injection system with a high-pressure pump, a high-pressure reservoir, and a low-pressure container, with a valve according to Claim 5 or 6, **characterized in that** the operative pressure in the low-pressure chambers (18, 33) is set to from 10 to 20 bar.

## Revendications

1. Soupape de commande du liquide comprenant un organe de soupape (22) actionné contre la force d'un ressort (24) par un piston (25) dont la face frontale délimite une chambre de couplage (30) hydraulique comme cloison mobile, cette chambre de couplage étant délimitée par ailleurs par la face frontale d'un piston d'actionneur (31) ayant un plus grand diamètre que celui du piston (25) et qui fait partie d'un actionneur piézoélectrique (32) dont la course active génère une augmentation de pression dans la chambre de couplage (30), qui permet de déplacer le piston (25) contre la force du ressort de compression (24), ainsi qu'avec chaque fois une chambre basse pression (18, 33) sur les deux côtés opposés de la chambre de couplage (30) du piston d'actionneur (31) et du piston (15) actionnant l'organe de soupape (22), dans laquelle règne la pression de l'huile de fuite, et avec un intervalle (35, 36) entre la périphérie extérieure et le piston (25) et le piston d'actionneur (31) dans les perçages (28, 65) guidant ces pistons, cet intervalle étant dimensionné pour que la chambre de couplage (30) lorsqu'il n'y a pas d'augmentation de pression, soit de nouveau remplie à travers cet intervalle à partir des chambres basse pression pour compenser les pertes de liquide produites pendant les temps d'augmentation de pression à travers cet intervalle vers les chambres basse pression,
**caractérisée en ce que**
pour la longueur et la largeur des intervalles rapportées par le plus grand volume sollicité par la chambre de couplage dans les périodes dans lesquelles il n'y a pas d'augmentation de pression, on respecte la relation géométrique suivante pour un nouveau remplissage :$\frac{{\text{n • d • s}}^{\text{3}}}{\text{V0.l}} \text{≥ 4, de préférence ≥ 8}$ formule dans laquelle V₀ représente le volume de la chambre de couplage (30) en mm³, n le nombre d'intervalles partant de la chambre de couplage (3), s la largeur des intervalles en µm, l la longueur de l'intervalle en mm et d le diamètre moyen du piston mesuré en mm.

2. Soupape selon la revendication 1,
**caractérisée en ce que**
le piston (25) pour actionner l'organe de soupape (22) et/ou le piston d'actionneur (31) est subdivisé suivant la longueur de son moyen de guidage dans le perçage (28) ou dans le perçage (65) par au moins une rainure annulaire (38, 39, 41, 43).

3. Soupape selon la revendication 2,
**caractérisée en ce qu'**
on définlt une courte longueur d'intervalle (l_{w}) entre la chambre de couplage (30) et au moins une rainure annulaire (41, 43), cette courte longueur d'intervalle respectant la relation géométrique et les parties du piston qui se situent de l'autre côté d'au moins une rainure annulaire (41, 43) sont des parties (40, 42) servant de moyens de guidage.

4. Soupape selon la revendication 4.
**caractérisée par**
un canal de liquide sous pression (44) entre au moins une rainure annulaire (43) et le côté du piston (42) tourné vers la chambre basse pression (18, 34), ce canal alimentant en liquide sous pression la rainure annulaire, d'une manière non étranglée.

5. Soupape selon l'une quelconque des revendications précédentes,
**caractérisée en ce que**
la pression dans les chambres basse pression est maintenue à un niveau déterminé, augmenté par rapport à la pression ambiante.

6. Système d'injection à pompe à haute pression, accumulateur à haute pression et réservoir basse pression comportant une soupape selon la revendication 5,
**caractérisé en ce qu'**
au niveau du côté basse pression raccordé au réservoir basse pression (55), côté basse pression relié aux chambres basse pression (18, 33) de la soupape, il est prévu une soupape de maintien de pression (63) dans la conduite de pression (54) réglée à une pression supérieure à 1 bar (figure 8).

7. Système d'injection à pompe à haute pression, accumulateur à haute pression et réservoir basse pression comportant une soupape selon les revendications 5 ou 6,
**caractérisé en ce que**
la pression agissant dans les chambres basse pression (18, 33) est réglée sur une valeur comprise entre 10 et 20 bars.
